# EUROPÄISCHE PATENTSCHRIFT

(11) **EP 2 162 384 B1**
(45) Veröffentlichungstag und Bekanntmachung des Hinweises auf die Patenterteilung: **15.01.2014**
(21) Anmeldenummer: 08773934.8
(22) Anmeldetag: 09.07.2008
(51) Int. Cl.: B67C 3/22

(54) **BEHÄLTERBEHANDLUNGSMASCHINE MIT EINEM FÖRDERLEITUNGSABSCHNITT**
CONTAINER TREATMENT MACHINE WITH A DELIVERY PIPE SECTION
MACHINE DE TRAITEMENT DE RÉCIPIENTS AVEC UNE SECTION DE CONDUITE DE TRANSPORT

(30) Priorität: 10.07.2007 DE 102007031961
(43) Veröffentlichungstag der Anmeldung: 17.03.2010
(73) Patentinhaber: Krones AG, 93068 Neutraubling (DE)
(72) Erfinder: KNOTT, Josef, 84069 Schierling (DE)
(74) Vertreter: Grünecker, Kinkeldey, Stockmair & Schwanhäusser
(86) Internationale Anmeldenummer: PCT/EP2008/005607
(87) Internationale Veröffentlichungsnummer: WO 2009/007108

(56) Entgegenhaltungen:
- EP-A- 0 827 936
- WO-A2-01/73332
- AU-A- 8 599 082
- DE-A1- 4 309 429
- DE-A1- 10 343 281
- GB-A- 1 317 758
- US-A- 5 878 992
- US-A1- 2002 064 880

## Beschreibung

Die Erfindung betrifft eine Behälterbehandlungsmaschine gemäß Oberbegriff des Patentanspruchs 1.

Bei der gattungsgemäßen Behälterbehandlungsmaschine gemäß US 2002/0064880 A1 ist jede druckfeste Förderleitung beispielsweise aus PTFE ausgebildet, d.h. aus einem druck- und temperaturfesten, säuren- und laugenbeständigen und für Lebensmittel zulässigen harten Kunststoff, und in dem als Kapper-Mechanismus bezeichneten, auf die Mündung eines Behälters aufsetzbaren Ventilgehäuse mit einem Kugelventil reibschlüssig festgelegt, beispielsweise (Fig. 7) in einer Durchgangsbohrung des Ventilgehäuses mittels eines O-Rings, der durch einen eingepressten Stützring komprimiert wird und die Förderleitung abdichtend umfasst.

Aus WO 01/073332 A2 ist es bekannt, ein mit einem Endflansch versehenes Ende einer Kunststoff-Förderleitung an einer externen Dichtfläche festzulegen und abzudichten. Hierfür sitzt eine geteilte Haltehülse in wenigstens einer außenseitigen Einschnürung im Endbereich der Förderleitung, die den Endflansch gegen die externe Dichtfläche presst. Auf der Haltehülse sitzt ein metallischer, kreisringförmiger Montierflansch, der an einer Außenschulter der Haltehülse anliegt und mit Spannschrauben gegen die externe Dichtfläche gespannt ist, und so die Haltehülse beaufschlagt, die wiederum den Endflansch gegen die Dichtfläche presst. Da der Außendurchmesser des Endflansches der Förderleitung größer ist als der Innendurchmesser des einteiligen Montierflansches, muss der Montierflansch vor der Montage vom dem Endflansch abgewandten Ende der Förderleitung her aufgefädelt werden, da er sich nicht von der Seite des Endflansches her über diesen auffädeln lässt.

Aus AU-85 990/82 A ist es bekannt, einen aus Kunststoffmaterial geformten Rohrkörper mit einem endseitigen Endflansch, als einem äußeren Haltewulst und einer äußeren Einschnürung zwischen dem Endflansch und dem Haltewulst zu formen, und in der Einschnürung einen einstückigen metallischen Montierflansch drehbar zu positionieren. Da der Innendurchmesser des Montierflansches kleiner ist als der Außendurchmesser des Endflansches und des Haltewulstes des Rohrkörpers, und sich nach der Formung des Rohrkörpers nicht auffädeln ließe, wird der Montierflansch in die Herstellungsform des Rohrkörpers eingelegt und der Rohrkörper um den Montierflansch herum geformt.

Aus GB 1 317 758 A ist eine Rohrleitungskupplung für Metallrohre bekannt, wobei die Rohrkupplung die zueinander weisenden Enden zweier Metattrohre verbindet und den Verbindungsbereich abdichtet. Am Ende des einen Metallrohres ist ein Endflansch einstückig angeformt, während im Endbereich des anderen Metallrohres eine nutförmige Einschnürung geformt ist, in die ein Montierflansch eingesetzt und über eine eingebrachte Dichtringstruktur gegen den Endflansch gespannt wird. Da sich der Montierflansch nicht vom Ende seines Metallrohres her auffädeln lässt, ist er zweigeteilt, um in die Einschnürung eingesetzt werden zu können. Vor dem Festziehen der Rohrkupplung müssen die beiden Teile des Montierflansches erst miteinander fest verbunden werden, um die notwendige Festigkeit der Rohrkupplung sicherzustellen.

Bei der als Füller ausgebildeten Behälterbehandlungsmaschine gemäß DE 43 09 429 A ist die Förderleitung ein Edelstahlrohr mit einem gebogenen Abschnitt. Zwischen dem Tank und dem jeweiligen Ventilgehäuse ist ein Durchflussmessgerät montiert.

Bei der aus DE 103 43 281 A1 bekannten, als Füller ausgebildeten Behälterbehandlungsmaschine zum Abfüllen von mit Sauerstoff oder einem Sauerstoff-Gasgemisch angereicherten Getränken in Flaschen besteht jede Förderleitung aus Edelstahl, wobei der Tank über ein gerades Rohrstück mit einem Durchflussmessgerät verbunden, und das Durchflussmessgerät über einen gebogenen Abschnitt der Förderleitung mit dem Ventilgehäuse verbunden ist.

Obwohl im Regelfall bei solchen Behälterbehandlungsmaschinen der Tank und die Ventilgehäuse auf einem gemeinsamen Träger montiert sind, treten im Betrieb aufgrund unvermeidbarer Herstellungs- und Montagetoleranzen und vor allem betriebsbedingter relativer Lageveränderungen zwischen dem Tank und den Ventilgehäusen zyklische Biegebelastungen im gebogenen Abschnitt der Förderleitung auf, die mit der Zeit an der Außenseite der Biegung des Abschnitts zu Mikrorissen und Schäden führen.

Aus EP 0 827 936 A1 ist eine Behälterbehandlungsmaschine bekannt, bei der eine gerade großdurchmessrige Ladepipeline aus Polytetrafluorethylen zum Zuführen flüssigen Stickstoffs zum Initiieren der Kopfräume von mit Kohlendioxid versetzten Getränken gefüllter Flaschen vorgesehen ist. Am stumpfen Ende der Pipeline ist ein gebogenes Kapillarrohr ebenfalls aus Polytetrafluorethylen befestigt, das im jeweiligen Kopfraum einer gefüllten Flasche frei endet.

Bei einem aus US 5 878 992 A bekannten Zweistufen-Füllventil für Flaschen mündet in einen Ventilraum eine seitliche Zuführleitung, zu der keine Materialspezifikationen angeführt sind.

Bei der als Füller ausgebildeten Behälterbehandlungsmaschine gemäß JP-48-34133 A ist der Tank mit den Ventilgehäusen über gebogen verlegte, flexible Schläuche verbunden. Dieses Prinzip ist nur für stille und im Wesentlichen drucklos verarbeitete Flüssigkeiten brauchbar, wobei die Schläuche dennoch altern und durch äußere oder innere Einflüsse brüchig werden können.

Der Erfindung liegt die Aufgabe zugrunde, eine Behälterbehandlungsmaschine hinsichtlich der Montage des Förderleitungsabschnitts und der Zuverlässigkeit im Betrieb und zwecks einer hygienisch einwandfreien Reinigung zu verbessern.

Die gestellte Aufgabe wird mit den Merkmalen des Patentanspruchs 1 gelöst.

Der einstückig aus Kunststoff hergestellte Abschnitt der Förderleitung hat materialbedingt eine solche Flexibilität, dass betriebsbedingte Relativbewegungen zwischen dem Tank und den Ventilgehäusen bzw. dem Durchflussmessgerät ohne Gefahr von Mikrorissen aufgenommen und Montagetoleranzen ausgeglichen werden. Dabei ist der Kunststoff ausreichend druck- und temperaturfest, säuren- und laugenbeständig und für Lebensmittel zulässig, so dass praktisch alle Flüssigkeiten, d.h. sowohl abzufüllende Flüssigkeiten mit oder ohne Druck bzw. mit oder ohne Zusatzstoffen als auch Reinigungsflüssigkeiten oder Reinigungslaugen problemlos verarbeitbar sind, und auch unabhängig davon, ob diese Flüssigkeiten oder Gase unterkühlt oder erhitzt sind. Die Druckfestigkeit des Kunststoffes hat den beim Füllen und Reinigen von Behältern auftretenden, bekannten Maximaldrücken zu widerstehen. Die Temperaturfestigkeit berücksichtigt die beim Füllen bzw. Reinigen auftretenden hohen oder niedrigen Temperaturen der Flüssigkeiten bzw. Gase. Die Säuren- und Laugenbeständigkeit widersteht Säurebestandteilen bzw. Laugen oder Gasen. Die Lebensmittelzulässigkeit erfüllt die Anforderungen, beispielsweise beim Füllen von Behältern, wie Flaschen, mit Getränken. In dieser Ausbildung ist der Förderleitungsabschnitt kostengünstig und maßgenau herstellbar. Besonders günstig ist eine Ausführung mit einem 87°-Knie. Jeder Endflansch mit der angrenzenden Einschnürung ermöglicht eine dichte Montage, ähnlich wie bisher bei Edelstahlrohren mit angeschweißten Flanschen, und mit dem auf diesem Gebiet wichtigen Vorteil, weitestgehend Hinterschneidungen im Anschlussbereich zu vermeiden, so dass eine hygienisch einwandfreie Reinigung möglich ist. Zur einfachen Montage sitzt auf dem Endflansch und der Einschnürung ein metallischer Montierflansch. Im Montierflansch ist eine in Längsrichtung geteilte, vorzugsweise zweigeteilte, Haltehülse aus Kunststoff oder Metall angeordnet, die zur Montage oder Demontage des Montierflansches zunächst weggelassen wird, und erst nach Durchfädeln des Endflansches in die Einschnürung und dann in den Montierflansch eingebracht wird. Der Innendurchmesser des Montierflansches ist, insbesondere nach Demontage der Haltehülse, nur geringfügig größer als der Außendurchmesser des Endflansches, um das problemlose Einfädeln und Durchziehen des Endflansches nach Wegnahme der Haltehülse zu ermöglichen.

Der Förderleitungsabschnitt kann ein Erstausstattungs- oder ein Nachrüstteil für bereits im Betrieb gewesene Behälterbehandlungsmaschinen sein, und schließt die Schäden aus, die bisher bei Edelstahlrohren nicht vermieden werden konnten.

Zweckmäßig ist der Kunststoff unverstärktes Polytetrafluorethylen in einer harten Einstellung, so dass sich mit dieser Kunststoffsorte eine Flexibilität des Förderleitungsabschnittes ergibt, dank derer er z.B. mit der Hand leicht gebogen werden kann und selbsttätig rückfedert.

Im Hinblick auf ein ästhetisch ansprechendes Erscheinungsbild sollte es sich um durchgehend weißes Polytetrafluorethylen, zweckmäßigerweise ohne eine Verstärkung, handeln.

Zweckmäßig ist der Außendurchmesser des Förderleitungsabschnittes an den Endflanschen, in den Schenkeln und im Knie im Wesentlichen der gleiche.

Die Haltehülse schließt zweckmäßig bündig mit dem Endflansch ab, um einen hinterschneidungsfreien Dichtbereich zu schaffen. Ferner weist die Haltehülse zur Zusammenarbeit mit dem Endflansch eine Innenschulter und zur Zusammenarbeit mit dem Montierflansch eine Außenschulter auf.

Bei einer bevorzugten Ausführungsform steht der konstante Innendurchmesser des Förderleitungsabschnittes zum Außendurchmesser in einem Verhältnis von etwa 0,6 bis 0,7. Vorzugsweise beträgt beispielsweise der Außendurchmesser 22 mm, während der Innendurchmesser etwa 14 mm beträgt.

Der Krümmungsradius der Förderleitungsabschnitt-Achse im Knie sollte größer sein als der zweifache Außendurchmesser. Solche Krümmungsradien lassen sich fertigungstechnisch gut beherrschen und vermeiden Quetschungen im Innenquerschnitt.

Ferner kann der Montierflansch mit wenigstens einem weiteren Flansch verbunden werden, wobei zwischen der Stirnseite des Endflansches des Förderleitungsabschnittes und einer Stirnseite des weiteren Flansches ein direkt an die Mündung des Endflansches angrenzender Dichtungsring montiert werden. Dies schafft einen hinterschneidungsfreien Dichtbereich im Übergang, ohne schwer zu reinigende Hohlräume zu bilden.

Eine Ausführungsform des Erfindungsgegenstandes wird anhand der Zeichnungen erläutert. Es zeigen:
- Fig. 1: eine Teilschnittansicht einer Behälterbehandlungsmaschine, und
- Fig. 2: einen Förderleitungsabschnitt für eine solche Behälterbehandlungsmaschine in perspektivischer Darstellung.

Fig. 1 zeigt einen Teil einer Behälterbehandlungsmaschine H, beispielsweise eines Füllers zum Befüllen von Behältern, wie Flaschen, mit Getränken (oder eines Rinsers), mit einem obenliegend angeordneten Tank T und unterhalb des Tanks und im Abstand von diesen platzierten Ventilgehäusen V (es ist nur ein Ventilgehäuse V angedeutet). Zwischen dem Ventilgehäuse V und dem Tank T ist eine Förderleitung L installiert, die hier z.B. aus einem gebogenen Abschnitt A und einem geraden Abschnitt B besteht, wobei zwischen den Abschnitten A, B ein Durchflussmessgerät M angeordnet ist. Das in Fig. 1 gezeigte Durchflussmessgerät M kann fallweise jedoch auch weggelassen werden. In diesem Fall wird der Förderleitungsabschnitt A direkt an das Ventilgehäuse V angeschlossen.

Der Förderleitungsabschnitt A von Fig. 1 ist in Fig. 2 im Detail und perspektivisch gezeigt. Es handelt sich um ein Rohr aus einem Kunststoff K. Der Förderleitungsabschnitt A weist ein Knie 1, z.B. ein 90°-Knie, und vom Knie 1 ausgehende, im Wesentlichen gerade Schenkel 2 auf, die an nach außen vorspringenden Endflanschen 3 enden. Angrenzend an jeden Endflansch 3 ist eine Einschnürung 5 vorgesehen, die über einen gerundeten oder abgeschrägten Übergang 6 in den Außendurchmesser D des Förderleitungsabschnittes A übergeführt ist. Die Länge der Einschnürung 5 ist ein Vielfaches der Länge des Endflansches 3, dessen Mündung mit 4 angedeutet ist. Der Innendurchmesser des Förderleitungsabschnittes ist konstant und beträgt ein Maß d. Beispielsweise steht der Innendurchmesser d zum Außendurchmesser D in einem Verhältnis von 0,6 bis 0,7. Bei einer konkreten Ausführungsform beträgt der Außendurchmesser D beispielsweise 22 mm, während der Innendurchmesser d beispielsweise 14 mm beträgt.

Der Kunststoff K des Förderleitungsabschnittes A ist zweckmäßigerweise Polytetrafluorethylen (PTFE oder Teflon), z.B. in einer harten Einstellung, wobei der Förderleitungsabschnitt A einstückig aus dem Polytetrafluorethylen hergestellt ist, beispielsweise aus einem extrudierten und gebogenen und im Bereich der Einschnürungen 5 bearbeiteten Strang oder als Spritzguss-Formteil.

Das verwendete Polytetrafluorethylen ist im Hinblick auf die in solchen Behälterbehandlungsmaschinen auftretenden Drücke und Temperaturen druck- und temperaturfest, sowie im Hinblick auf etwaige Säurebestandteile oder saure Gase in den Flüssigkeiten säurebeständig, im Hinblick auf Reinigungslaugen laugenbeständig, sowie für Lebensmittel zulässig. Zweckmäßig besteht der Förderleitungsabschnitt A aus durchgehend weißem unverstärkten Polytetrafluorethylen.

Der Förderleitungsabschnitt A kann ein Erstausrüstungsteil für solche Behälterbehandlungsmaschinen sein, oder ein Nachrüstteil für bereits in Betrieb gewesene Behälterbehandlungsmaschinen.

Gemäß Fig. 1 erfolgt der Anschluss jedes Schenkelendes des Förderleitungsabschnittes A mittels eines metallischen Montierflansches 7, der mit Hilfe einer längsgeteilten Haltehülse 9 auf der Einschnürung 5 sitzt und über die Haltehülse 9 mit dem Endflansch 3 zusammenwirkt, um den Endflansch 3 über eine dazwischengelegten Dichtungsring 13 gegen eine Anschlussfläche entweder des Ventilgehäuses V oder des Durchflussmessgerätes M, oder eine Stirnfläche eines weiteren Flansches 8 zu spannen, der mit dem Montierflansch 7 verbunden ist.

Der Montierflansch 7 weist in einer Innenbohrung 10 eine Schulter 12 zur Zusammenarbeit mit einer Außenschulter 11 der Haltehülse 9 auf. Die Haltehülse 9 weist ihrerseits eine Innenschulter 9a zur Zusammenarbeit mit dem Endflansch 3 auf. Die Innenbohrung 10 des Montierflansches 7 hat einen Durchmesser geringfügig größer als der Außendurchmesser D.

Der Krümmungsradius R im Knie 1, bezogen auf die Förderleitungsabschnitts-Achse X ist, z.B., größer als der zweifache Außendurchmesser D.

Zur Montage des Förderleitungsabschnittes A wird zunächst der Montierflansch 7 unter Weglassen der geteilten Haltehülse 9 über den Endflansch 3 bis in den Bereich der Einschnürung 5 aufgefädelt. Dann wird der Montierflansch 7 weiter auf den Schenkel 2 verschoben, so dass die Einschnürung 5 frei liegt. Auf die Einschnürung werden dann die Teile der Haltehülse 9 aufgesetzt. Danach wird der Montierflansch 7 wieder zurückgeschoben, bis er über die Haltehülse 9 gleitet und diese gegen den Endflansch 3 zieht. Die Haltehülse 9 schließt zweckmäßig bündig mit dem Endflansch 3 ab, während der Montierflansch 7 geringfügig übersteht. Dann wird der Dichtungsring 13 eingesetzt, ehe der Montierflansch 7 gegen die Anschlussfläche bzw. den weiteren Flansch 8 gespannt wird. Gegebenenfalls wird der Förderleitungsabschnitt A zusammen mit der Haltehülse 9 und den miteinander verschraubten Flanschen 7, 8 als Baueinheit vorgefertigt und bereits mit den Dichtungsringen 13 bestückt.

Dank dieser Montageweise kann der Dichtungsring 13 direkt angrenzend an die Mündung 4 des Endflansches 3 platziert werden, so dass keine schwierig zu reinigende Hinterschneidung im Verbindungsbereich vorliegt.

Alternativ könnte der Montierflansch 7 auch auf das Schenkelende aufgeschraubt oder aufgeklebt oder aufgeschweißt werden.

## Patentansprüche

1. Behälterbehandlungsmaschine (H), insbesondere Füller oder Rinser, mit einem Tank (T) und unterhalb des Tanks beabstandet angeordneten Ventilgehäusen (V), wobei zwischen dem Tank (T) und jedem Ventilgehäuse (V) direkt oder über ein zwischengeordnetes Durchflussmessgerät (M) eine druckfeste Förderleitung (L) mit einem gebogenen Abschnitt (A) vorgesehen ist, welche ein Knie (1) und weitgehend gerade Schenkel (2) aufweist, und die Förderleitung (L) einstückig aus druck- und temperaturfestem, säuren- und laugenbeständigen und für Lebensmittel zulässigem hartem Kunststoff besteht, **dadurch gekennzeichnet, dass** der Abschnitt (A) an beiden Schenkelenden jeweils einen außenliegenden Endflansch (3) mit einer an den Endflansch (3) angrenzenden Einschnürung (5) aufweist, dass auf dem Endflansch (3) und der Einschnürung (5) ein metallischer Montierflansch (7) sitzt, dass im Montierflansch (7) eine in Längsrichtung geteilte Haltehülse (9), aus Kunststoff oder Metall, für den Montierflansch (7) angeordnet ist, und dass der Innendurchmesser des Montierflansches (7) geringfügig größer ist als der Außendurchmesser (D) des Endflansches (3).

2. Behälterbehandlungsmaschine nach Anspruch 1, **dadurch gekennzeichnet, dass** der Förderleitungsabschnitt aus, vorzugsweise weißem, unverstärktem Polytetrafluorethylen besteht.

3. Behälterbehandlungsmaschine nach Anspruch 1, **dadurch gekennzeichnet, dass** der Außendurchmesser (D) des Abschnitts (A) an den Endflanschen (3) in den Schenkeln (2) und im Knie (1) im Wesentlichen der gleiche ist.

4. Behälterbehandlungsmaschine nach Anspruch 1, **dadurch gekennzeichnet, dass** die Haltehülse (9) bündig mit dem Endflansch (3) abschließt, und zur Zusammenarbeit mit dem Endflansch (3) eine Innenschulter (9a) und zur Zusammenarbeit mit dem Montierflansch (7) eine Außenschulter (11) aufweist

5. Behälterbehandlungsmaschine nach Anspruch 1, **dadurch gekennzeichnet, dass** der konstante Innendurchmesser (d) des Abschnitts (A) zum Außendurchmesser (D) in einem Verhältnis von etwa 0,6 bis 0,7 steht, vorzugsweise bei einem Außendurchmesser (D) von 22,0 mm der Innendurchmesser (d) etwa 14 mm beträgt.

6. Behälterbehandlungsmaschine gemäß Anspruch 3, **dadurch gekennzeichnet, dass** der Krümmungsradius (R) der Abschnittsachse (X) im Knie (1) größer als der zweifache Außendurchmesser (D) ist.

7. Behälterbehandlungsmaschine gemäß Anspruch 1, **dadurch gekennzeichnet, dass** der Montierflansch (7) mit wenigstens einem weiteren Flansch (8) verbunden ist, und dass zwischen der Stirnseite des Endflansches (3) und einer Stirnseite des weiteren Flansches (8) ein direkt an die Mündung (4) im Endflansch (3) angrenzender Dichtungsring (13) montiert ist.

8. Behälterbehandlungsmaschine gemäß Anspruch 1, **dadurch gekennzeichnet, dass** das Knie (1) ein etwa 90°-Knie, vorzugsweise ein 87°-Knie, ist.

## Claims

1. Container treatment machine (H), in particular filler or rinser, comprising a tank (T) and valve housings (V) arranged with distances underneath the tank, wherein between the tank (T) and each valve housing (V) either directly or via an intermediately arranged through flow measuring device (M) a pressure resistant delivery pipe (L) is provided having a bent section (A), a knee (1) and substantially straight legs (2), the delivery pipe (L) consisting unitarily of pressure resistant and temperature resistant, acid resistant and base resistant hard plastic material allowable for food stuff, **characterised in that** the section (A) comprises at both leg ends a respective exterior end flange (3) including a constriction (5) adjacent to the end flange (3), that a metallic mounting flange (7) is seated on the end flange (3) and the constriction (5), that a mounting flange holding sleeve (9) made from plastic material or metal is arranged in the mounting flange (7), the holding sleeve (9) being sub-divided in longitudinal direction, and that the inner diameter of the mounting flange (7) is slightly larger than the outer diameter (D) of the end flange (3).

2. Container treatment machine according to claim 1, **characterised in that** the section (A) of the delivery pipe (L) consists of not-reinforced polytetrafluorethylene, preferably of white polytetrafluorethylene.

3. Container treatment machine according to claim 1, **characterised in that** the outer diameter (D) of the section (A) is substantially equal at the end flanges (3), in the legs (2) and in the knee (1).

4. Container treatment machine according to claim 1, **characterised in that** the holding sleeve (9) ends flush with the end flange (3) and comprises an inner shoulder (9a) for a co-action with the end flange (3) and an outer shoulder (11) for a co-action with the mounting flange (7).

5. Container treatment machine according to claim 1, **characterised in that** the constant inner diameter (d) of the section (A) is in a ratio of about 0.6 to 0.7 to the outer diameter (D), preferably that the inner diameter (d) amounts to about 14 mm in case of an outer diameter (D) of 22.0 mm.

6. Container treatment machine according to claim 3, **characterised in that** the radius (R) of the curvature of the axis (X) of the section (A) is larger in the knee (1) than the twofold outer diameter (D).

7. Container treatment machine according to claim 1, **characterised in that** the mounting flange (7) is connected with at least one further flange (8), and that a sealing ring (13) is mounted between the front side of the end flange (3) and a front side of the further flange (8), the sealing (13) being located directly adjacent to the mouth (4) in the end flange (3).

8. Container treatment machine according to claim 1, **characterised in that** the knee (1) is an about 90° knee, preferably an 87° knee.

## Revendications

1. Machine de traitement de récipients (H), en particulier machine remplisseuse ou rinceuse, comportant un réservoir (T) et des boîtiers de vanne (V) agencés sous ledit réservoir avec un espacement, dans lequel une conduite d'alimentation (L) résistant à la pression avec une section coudée (A) est pourvue directement ou avec un dispositif de mesure de débit intercalé (M) entre le réservoir (T) et chaque boîtier de vanne (V), ladite section coudée comportant un coude (1) et des jambes essentiellement droites (2), et la conduite d'alimentation (L) est constituée d'une seule pièce en un plastique dur résistant à la pression, à la chaleur, aux acides et aux bases, et approuvé pour un usage alimentaire, **caractérisée en ce que** la section (A) comporte aux deux extrémités de jambe une bride d'extrémité externe (3) respective avec une constriction (5) adjacente à la bride d'extrémité (3), **en ce qu'**une bride de montage métallique (7) est montée sur la bride d'extrémité (3) et la constriction (5), **en ce qu'**un manchon d'arrêt (9) fendu en direction longitudinale, en plastique ou en métal, est agencé avant la bride de montage (7) dans la bride de montage (7), et **en ce que** le diamètre interne de la bride de montage (7) est légèrement supérieur au diamètre externe (D) de la bride d'extrémité (3).

2. Machine de traitement de récipients selon la revendication 1, **caractérisée en ce que** la section de conduite d'alimentation est préférablement réalisée en polytétrafluoroéthylène blanc non renforcé.

3. Machine de traitement de récipients selon la revendication 1, **caractérisée en ce que** le diamètre externe (D) de la section (A) est essentiellement égal sur les brides d'extrémité (3), les jambes (2) et le coude (1).

4. Machine de traitement de récipients selon la revendication 1, **caractérisée en ce que** le manchon d'arrêt (9) est étroitement ajusté sur la bride d'extrémité (3), et comporte un épaulement interne (9a) interagissant avec la bride d'extrémité (3) et un épaulement externe (11) interagissant avec la bride de montage (7).

5. Machine de traitement de récipients selon la revendication 1, **caractérisée en ce que** le rapport du diamètre interne (d) constant de la section (A) et du diamètre externe (D) est d'environ 0,6 à 0,7 , préférablement avec un diamètre interne (d) d'environ 14 mm dans le cas d'un diamètre externe (D) de 22,0 mm.

6. Machine de traitement de récipients selon la revendication 3, **caractérisée en ce que** le rayon de courbure (R) de l'axe de la section (X) dans le coude (1) est supérieur au double du diamètre externe (D).

7. Machine de traitement de récipients selon la revendication 1, **caractérisée en ce que** la bride de montage (7) est connectée avec au moins une autre bride (8), et **en ce qu'**un anneau d'étanchéité (13) est monté de manière directement adjacente à l'embouchure (4) dans la bride d'extrémité (3) entre le côté frontal de la bride d'extrémité (3) et un côté frontal de l'autre bride (8).

8. Machine de traitement de récipients selon la revendication 1, **caractérisée en ce que** le coude (1) est un coude d'environ 90°, et préférablement de 87°.
